# EUROPÄISCHE PATENTSCHRIFT

(11) **EP 1 870 361 B1**
(45) Veröffentlichungstag und Bekanntmachung des Hinweises auf die Patenterteilung: **10.08.2011**
(21) Anmeldenummer: 07011236.2
(22) Anmeldetag: 08.06.2007
(51) Int. Cl.: B65H 31/32

(54) **Verfahren und Vorrichtung zur Bildung von Stapeln von Flachteilen**
Method and device for creating piles of flat parts
Procédé et dispositif destinés à la formation de piles de pièces plates

(30) Priorität: 19.06.2006 DE 102006028381
(43) Veröffentlichungstag der Anmeldung: 26.12.2007
(73) Patentinhaber: E.C.H. Will GmbH, 22529 Hamburg (DE)
(72) Erfinder: Höpner, Bernd, 86159 Augsburg (DE); Kröger, Holger, 22844 Norderstedt (DE); Meyer, Jochem, 22765 Hamburg (DE)
(74) Vertreter: Eisenführ, Speiser & Partner

(56) Entgegenhaltungen:
- DE-A1- 3 300 329
- DE-A1- 3 612 019
- DE-A1- 19 928 367
- DE-A1- 19 943 800

## Beschreibung

Die Erfindung betrifft ein Verfahren zur Bildung von Stapeln von Flachteilen, insbesondere Bogen wie beispielsweise Papierbogen, in einem Stapelbereich unter im wesentlichen ununterbrochener Förderung der Flachteile zum Stapelbereich, mit den Schritten,
a) Flachteile auf einem Hauptstapelträger zu stapeln,
b) nach Erreichen einer vorgebbaren Anzahl von auf dem Hauptstapelträger gestapelten Flachteilen über dem dann durch die vorgebbare Anzahl von Flachteilen gebildeten fertigen Stapel einen Hilfsstapelträger in den Stapelbereich zu verbringen,
c) nachfolgende Flachteile auf dem Hilfsstapelträger zu stapeln,
d) den fertigen Stapel von dem Hauptstapelträger zu entnehmen,
e) den dann leeren Hauptstapelträger unter den Hilfsstapelträger zu verbringen und
f) den Hilfsstapelträger aus dem Stapelbereich zurückzuziehen, um dadurch den auf dem Hilfsstapelträger bis zu diesem Zeitpunkt gebildeten Teilstapel auf den Hauptstapelträger zu übergeben.

Ferner betrifft die Erfindung eine Vorrichtung zur Bildung von Stapeln von Flachteilen, insbesondere Bogen wie beispielsweise Papierbogen, in einem Stapelbereich unter im wesentlichen ununterbrochener Förderung der Flachteile zum Stapelbereich, mit einem Hauptstapelträger, auf dem die Flachteile stapelbar sind, und einem Hiffsstapelträger, der nach Erreichen einer vorgebbaren Anzahl von auf dem Hauptstapelträger gestapelten Flachteilen über dem dann durch die vorgebbare Anzahl von Flachteilen auf dem Hauptstapelträger gebildeten fertigen Stapel in den Stapelbereich verbringbar ist, um nachfolgende Flachteile gestapelt aufzunehmen, wobei der Hauptstapelträger für die Entnahme des fertigen Stapels vorgesehen und im leeren Zustand unter den im Stapelbereich befindlichen Hilfsstapelträger verbringbar ist und wobei der Hilfsstapelträger für die Übergabe des bis zu diesem Zeitpunkt auf dem Hilfsstapelträger gebildeten Teilstapels auf den Hauptstapelträger aus dem Stapelbereich zurückziehbar ist.

Derartige Verfahren und Vorrichtungen sind aus dem Stand der Technik bekannt. Dabei sind unter "Flachteile" insbesondere Einzelbogen aus Papier, Folie, Kunststoff o.dgl. zu verstehen, die eine flächige Form haben. Unter den Begriffen "Stapel" und "Teilstapel" sind Ansammlungen übereinanderliegender Flachteile zu verstehen. Unter dem Begriff "Stapelbereich" ist derjenige Ort bzw. Bereich zu verstehen, an der der (Teil)Stapel aus den angeförderten Flachteilen gebildet wird.

In der papierverarbeitenden Industrie werden an sog. Sammelstationen einzelne Bogen, die beispielsweise von einer Schneideeinrichtung durch Abschneiden von einer laufenden Bahn gebildet wurden, fortlaufend, d.h. ununterbrochen, zu einem Stapelbereich gefördert und dort zu Stapeln übereinander gelegt. Während dieser Ansammlung von Bogen im Stapelbereich müssen gewöhnlich die Stapel mit einer definierten vorgegebenen Anzahl von Bogen zur Weiterverarbeitung vom Stapelbereich wegbefördert werden. Um aber eine Unterbrechung des Betriebes der gesamten Maschine zu verhindern, bleibt die ununterbrochene Zuförderung von Bogen in den Stapelbereich bestehen. Während der Übemahme eines fertigen Stapels vom Hauptstapelträger übernimmt temporär ein Hilfsstapelträger das weitere Aufstapeln der ununterbrochenen zugeförderten Bogen im Stapelbereich, und zwar so lange, bis der leere Hauptstapelträger den bis dahin gebildeten Teilstapel vom Hilfsstapelträger übernimmt. Hierzu wird der Hilfsstapelträger in den Stapelbereich verbracht und anschließend wieder entfernt.

Kritisch ist die Übergabe des Teilstapels vom sich aus dem Stapelbereich zurückziehenden Hilfsstapelträger auf den Hauptstapelträger. Denn da der Hilfsstapelträger eine bestimmte Dicke besitzt, entsteht in dem Moment, in dem der Teilstapel den Hilfsstapelträger verlässt und sich auf dem Hauptstapelträger ablegt, im unteren Abschnitt des Teilstapels eine Welle. Durch die Ausbildung einer solchen Welle wird der untere Bereich des Teilsstapels nicht lotrecht, sondern gegenüber dem darüber liegenden übrigen Abschnitt des Teilsstapels versetzt abgelegt. Verstärkt werden kann dieser nachteilige Effekt noch durch eine zwischen der Oberseite des Hilfsstapelträgers und der Unterseite des Teilsstapels entstehende Reibung, wodurch während der Rückziehbewegung des Hilfsstapelträgers aus dem Stapelbereich die unteren Lagen des Teilsstapels mitgenommen werden können. Wenn nun der Hauptstapelträger eine ausgleichende Hubbewegung in vertikaler Richtung nach oben ausführt, um die Dicke des bis dahin bereits aus dem Stapelbereich herausgefahren Hilfsstapelträgers zu kornpensieren, setzt sich der durch die Welle gebildete Versatz des unteren Bereiches bzw. der unteren Lagen des Teilstapels in Richtung der Rückziehbewegung des Hilfsstapelträgers bis zum Ende fort. Somit entsteht ein Absatz im Stapel, der auch als sog. S-Schlag bezeichnet wird. Ein solcher Absatz stellt jedoch regelmäßig einen Qualitätsmangel dar. Denn gerade in der papierverarbeitenden Industrie besteht gewöhnlich die Forderung, im wesentlichen gerade Stapelkanten zu erzeugen, um die spätere Verarbeitung der Bogen nicht zu behindern, was insbesondere bei hochwertigen Papieren von besonderer Wichtigkeit ist.

Zur Vermeidung dieses Problems werden in der EP 1 262 435 A1 ein Verfahren und eine Vorrichtung der eingangs genannten Art vorgeschlagen, bei welcher neben einem ersten Hilfsstapelträger ein zweiter Hilfsstapelträger vorgesehen ist. Der zweite Hilfsstapelträger ist in Bezug auf den ersten Hilfsstapelträger an der gegenüberliegenden Seite des Stapelbereiches angeordnet. Nach Einfahren des ersten Hilfsstapelträgers und Erreichen einer Position des diesen gegenüberliegenden zweiten Hilfsstapelträgers wird der zweite Hilfsstapelträger synchron mit dem Wiederausfahren des ersten Hilfsstapelträgers bis in eine mittlere Position im Stapelbereich gefahren und dann von dieser aus gegenläufig synchron mit dem Ausfahren des ersten Hilfsstapelträgers wieder aus dem Stapelbereich herausgezogen. Der darauf gebildete Teilstapel legt sich dann auf einer Palette ab, die auf dem bereits unterhalb der von den beiden Hilfsstapelträgern gebildeten Ebene befindlichen Hauptstapelträger liegt. Zwar bildet sich an den einander zugewandten Enden der beiden Hilfsstapelträger jeweils eine Welle. Da diese beiden Wellen jedoch einander entgegengesetzt gerichtet sind, entsteht eine Kompensation, so dass durch das synchrone symmetrische Ausfahren der beiden Hilfsstapelträger der Teilstapel im wesentlichen ohne Kantenversatz abgelegt wird. Nicht zuletzt die Anordnung eines zweiten Hilfsstapelträgers bedingt bei dieser bekannten Vorrichtung eine aufwendige Konstruktion und eine komplizierte Steuerung, was sich auch nachteilig in erhöhten Herstellungs-, Betriebs- und Wartungskosten niederschlägt.

In der EP 0 896 945 B1 wird die Verwendung mehrerer Ausrichtleisten und/oder -platten zum aktiven rechtwinkligen Ausrichten der Palette und des darauf liegenden Bogenstapels vorgeschlagen, um auf diese Weise eine Verformung oder einen Kantenversatz im Stapel zu kompensieren. Diese bekannte Vorrichtung eignet sich jedoch nicht für schwergewichtige Stapel sowie Großformatbögen.

Ferner ist aus der DE 36 12 019 A1 eine Stapelvorrichtung zum Aufschichten eines Stapels aus Flachmaterial-Lagen bekannt, bei welcher zunächst auf einer Palette ein Anfangs-Stapel zwischen einem vibrierenden Ausrichtanschlag und einem gegenüber stehenden Ausrichter so aufgeschichtet wird, dass der beim Ausrichtanschlag liegende Randbereich über die Palette übersteht. Dann wird eine Palette mit dem diese tragenden Absenktisch derart abgesenkt, dass der Randbereich auf einen unter ihn gefahrenen Hilfstisch aufläuft und mit diesem geringfügig über das Niveau der Tragfläche der Palette angehoben wird. Die Palette kann dann mit einem Schieber so unter dem Anfangs-Stapel, dem Ausrichtanschlag und dem Hilfstisch verschoben werden, dass alle Stapelkanten gegenüber den Außenbegrenzungen der Palette zurückversetzt sind, wonach der Hilfstisch zurückgezogen wird und der angehobene Randbereich unter Führung an der Ausrichtfläche des stillgesetzten Ausrichtanschlages auf die Tragfläche fällt. Danach wird der Stapel auf seine volle Höhe aufgeschichtet.

Es ist Aufgabe der vorliegenden Erfindung, eine gegenüber dem Stand der Technik konstruktiv und steuerungstechnisch vereinfachte Lösung anzugeben, die gleichwohl einen Nonstop-Stapelwechsel ohne Beeinträchtigung der Stapelqualität gestattet.

Diese Aufgabe wird gemäß einem ersten Aspekt der Erfindung gelöst durch ein Verfahren zur Bildung von Stapeln von Flachteilen, insbesondere Bogen wie beispielsweise Papierbogen, in einem Stapelbereich unter im wesentlichen ununterbrochener Förderung der Flachteile zum Stapelbereich, mit den Schritten,
a) Flachteile auf einem Hauptstapelträger zu stapeln,
b) nach Erreichen einer vorgebbaren Anzahl von auf dem Hauptstapelträger gestapelten Flachteilen über dem dann durch die vorgebbare Anzahl von Flachteilen gebildeten fertigen Stapel einen Hilfsstapelträger in den Stapelbereich zu verbringen,
c) nachfolgende Flachteile auf dem Hilfsstapelträger zu stapeln,
d) den fertigen Stapel von dem Hauptstapelträger zu entnehmen,
e) den dann leeren Hauptstapelträger unter den Hilfsstapelträger zu verbringen und
f) den Hilfsstapelträger aus dem Stapelbereich zurückzuziehen, um dadurch den auf dem Hilfsstapelträger bis zu diesem Zeitpunkt gebildeten Teilstapel auf den Hauptstapelträger zu übergeben,
dadurch gekennzeichnet, dass in und/oder nach dem Schritt f) zumindest ein die Oberseite mindestens teilweise bildender Abschnitt des Hauptstapelträgers im wesentlichen entgegengesetzt zu der Rückziehbewegung des Hilfsstapelträgers eine Vorschubbewegung ausführt, um den Teilstapel durch diese Vorschubbewegung entsprechend mitnehmen zu können.

Gemäß einem zweiten Aspekt der vorliegenden Erfindung wird die Aufgabe gelöst durch eine Vorrichtung zur Bildung von Stapeln von Flachteilen, insbesondere Bogen wie beispielsweise Papierbogen, in einem Stapelbereich unter im wesentlichen ununterbrochener Förderung der Flachteile zum Stapelbereich, mit einem Hauptstapelträger, auf dem die Flachteile stapelbar sind, und einem Hilfsstapelträger, der nach Erreichen einer vorgebbaren Anzahl von auf dem Hauptstapelträger gestapelten Flachteilen über dem dann durch die vorgebbare Anzahl von Flachteilen auf dem Hauptstapelträger gebildeten fertigen Stapel in den Stapelbereich verbringbar ist, um nachfolgende Flachteile gestapelt aufzunehmen, wobei der Hauptstapelträger für die Entnahme des fertigen Stapels vorgesehen und im leeren Zustand unter den im Stapelbereich befindlichen Hilfsstapelträger verbringbar ist und wobei der Hilfsstapelträger für die Übergabe des bis zu diesem Zeitpunkt auf dem Hilfsstapelträger gebildeten Teilstapels auf den Hauptstapelträger aus dem Stapelbereich zurückziehbar ist, dadurch gekennzeichnet, dass zumindest ein die Oberseite mindestens teilweise bildender Abschnitt des Hauptstapelträgers zumindest im wesentlichen entgegengesetzt zu der Richtung der Rückziehbewegung des Hilfsstapelträgers bewegbar ausgeführt ist und dass eine Steuerungseinrichtung vorgesehen ist, die die Bewegung zumindest des die Oberseite mindestens teilweise bildenden Abschnittes des Hauptstapelträgers in dessen unter den Hilfsstapelträger verbrachten Zustand derart steuert, dass zumindest der die Oberseite mindestens teilweise bildende Abschnitt des Hauptstapelträgers im wesentlichen entgegengesetzt zu der Rückziehbewegung des Hilfsstapelträgers eine Vorschubbewegung ausführt, um den Teilstapel durch diese Vorschubbewegung entsprechend mitnehmen zu können, während der Hilfsstapelträger aus dem Stapelbereich zurückgezogen wird und/oder nachdem der Hilfsstapelträger aus dem Stapelbereich zurückgezogen worden ist.

Demgemäß schlägt die Erfindung vor, zumindest einen die Oberseite mindestens teilweise bildenden Abschnitt des Hauptstapelträgers in Richtung der Rückziehbewegung des Hilfsstapelträgers bewegbar auszuführen und eine Bewegung zumindest dieses die Oberseite mindestens teilweise bildenden Abschnittes des Hauptstapelträgers im wesentlichen entgegengesetzt zu der Rückziehbewegung des Hilfsstapelträgers für die Kompensation eines S-Schlages bzw. Versatzes im unteren Bereich des Teilstapels zu nutzen. Durch diese erfindungsgemäße eine Ausgleichsbewegung bildende Vorschubbewegung wird die Vorderkante des unteren Bereiches des Teilstapels wieder lotrecht unter den darüber liegenden übrigen Abschnitt des Teilstapels geschoben, so dass auf diese Weise die Ausbildung eines S-Schlages bzw. Versatzes verhindert oder zumindest auf ein Minimum reduziert wird. Da die Größe des S-Schlages abhängig von dem Material der Flachteile, deren Länge, der Höhe des Teilstapels, der Geometrie beim Zurückziehen des Hilfsstapelträgers und anderen Faktoren sein kann, sollte die Weglänge bei der zu der Rückziehbewegung des Hilfsstapelträgers im wesentlichen entgegengesetzten Bewegung zumindest des die Oberseite mindestens teilweise bildenden Abschnittes des Hauptstapelträgers individuell einstellbar und somit einstellbar sein.

Nicht zuletzt weil die Erfindung auf die Verwendung eines weiteren Hilfsstapelträger und sonstiger Hilfsmittel verzichtet, bietet die Erfindung eine konstruktiv und steuerungstechnisch einfache, jedoch wirkungsvolle Lösung.

Zwar ist es beispielsweise aus der DE 28 08 774 A1, der DE 79 03 524 U1 und DE 39 22 803 B4 bekannt, bei im Einlaufbereich von Druckmaschinen angeordneten Bogenanlegern Verstelleinrichtungen zum quer zur Bogenfördereinrichtung seitlichen Positionieren der oberen Bogenlage eines Bogenstapels zu verwenden. Diese Verstelleinrichtungen verfahren den Hauptstapelträger bzw. eine darauf angeordnete bewegliche Plattform jedoch derart, dass jeweils der oberste Bogen eine vorbestimmte definierte Lage einnimmt, aus der er der Druckmaschine zugeführt werden kann. Bei diesen bekannten Vorrichtungen liegt somit eine gänzlich andere Aufgabenstellung vor. Außerdem ist es für die Funktion jener bekannten Vorrichtungen zwingend erforderlich, die seitliche Position der obersten Bogenlage zu erfassen und das hieraus abgeleitete Signal für die Ansteuerung der Verstelleinrichtungen zu nutzen. Eine derartige Positionserfassung ist für die erfindungsgemäße Lösung dagegen nicht erforderlich. Weiterhin sind jene bekannten Vorrichtungen für eine mehmutzige Betriebsweise und somit für die Ausrichtung eines gesamten Stapels ungeeignet. Letztlich wird in jenem Stand der Technik der Kerngedanke der vorliegenden Erfindung, nämlich einem zu erwartenden Lagenversatz im unteren Bereich eines (Teil-)Stapels bereits vor dessen Entstehung entgegenzuwirken, nirgends gelehrt.

Ferner offenbart zwar auch die DE 199 28 367 A1 ein Verfahren und eine Vorrichtung zum Wechseln von Paletten für Bogenstapel bei ununterbrochener Förderung von Bogen zur Stapelstelle unter Verwendung eines Haupttisches und eines Hilfstisches. Jedoch ist der Hilfstisch mit einem endlos umlaufenden Tuch versehen, das beim Herausziehen des Hilfstisches mit entgegengesetzter, betragsmäßig jedoch gleicher Geschwindigkeit entlang des Hilfstisches bewegt wird. Dadurch, dass demnach die Relativgeschwindigkeit des Tuches gegenüber dem Hilfstisch denselben Betrag wie die Geschwindigkeit des Hilfstisches gegenüber einem raumfesten Punkt während dessen Rückziehbewegung aus dem Stapelbereich hat, jedoch die Bewegungen von Tuch und Hilfstisch und somit deren Geschwindigkeiten entgegengesetzt zueinander gerichtet sind, entsteht keinerlei Relativbewegung zwischen der Unterseite des untersten Bogens eines Teilstapels und dem Tuch.

Im übrigen ist es grundsätzlich auch denkbar, alternativ oder zusätzlich zu dem zumindest einen die Oberseite mindestens teilweise bildenden Abschnitt des Hauptstapelträgers zumindest ein die Oberseite mindestens teilweise bildenden Abschnitt des Hilfsstapelträgers eine Bewegung im wesentlichen entgegengesetzt zu der Rückziehbewegung des Hilfsstapelträgers ausführen zu lassen. Hierzu kann sich beispielsweise ein entsprechend angetriebenes Tuch eignen.

Bevorzugte Ausführungen und Weiterbildungen der vorliegenden Erfindung sind in den abhängigen Ansprüchen angegeben.

Vorzugsweise kann der Hauptstapelträger einen mindestens teilweise seine Oberseite bildenden Ablagetisch aufweisen, der sich gegenüber dem übrigen Abschnitt des Hauptstapelträgers im wesentlichen entgegengesetzt zu der Rückziehbewegung des Hilfsstapelträgers bewegt.

Alternativ ist es auch denkbar, beispielsweise den Hauptstapelträger mit einem endlos umlaufenden Förderband zu versehen, dessen oberer Trum mindestens teilweise die Oberseite des Hauptstapelträgers bildet und sich im wesentlichen entgegengesetzt zur Rückziehbewegung des Hilfsstapelträgers bewegt.

Schließlich kann auch der gesamte Hauptstapelträger im wesentlichen entgegengesetzt zu der Rückziehbewegung des Hilfsstapelträgers bewegbar ausgeführt sein.

Zweckmäßigerweise sollte die zur Rückziehbewegung des Hilfsstapelträgers im wesentlichen entgegengesetzte Vorschubbewegung zumindest des die Oberseite mindestens teilweise bildenden Abschnittes des Hauptstapelträgers erst dann eingeleitet werden, nachdem der Hilfsstapelträger seine Rückziehbewegung bereits um eine vorgebbare Distanz ausgeführt hat. Bei dieser Ausführung wird dem Umstand Rechnung getragen, dass genügend Reibung entsteht, wenn bereits ein Teil des Teilstapels auf dem Hauptstapelträger aufliegt, um diesen dann durch die Vorschubbewegung entsprechend mitnehmen zu können.

Gewöhnlich wird ein bewegliches Aufnahmeelement, vorzugsweise eine Palette, zur Aufnahme und zum Transport des Stapels auf dem Hauptstapelträger aufgelegt.

Ferner sollte vorzugsweise mindest der die Oberseite mindestens teilweise bildenden Abschnitt des Hauptsstapelträgers zusätzlich zu seiner zur Rückziehbewegung des Hilfsstapelträgers im wesentlichen entgegengesetzten Vorschubbewegung im wesentlichen zeitgleich eine Aufwärtsbewegung ausführen, um zumindest die Dicke des sich zurückziehenden oder bereits zurückgezogenen Hilfsstapelträgers entsprechend zu kompensieren zu können. Hierzu ist es denkbar, dass im wesentlichen der gesamte Hauptstapelträger eine solche Aufwärtsbewegung ausführen kann. Diese zusätzliche Aufwärtsbewegung sollte zumindest so lange stattfinden, bis die Oberseite des Hauptstapelträgers oder die Oberseite des auf dem Hauptstapelträger liegenden Aufnahmeelementes etwa das Niveau der Oberseite des bis dahin bereits vollständig zurückgezogenen Hilfsstapelträgers erreicht.

Bei Verwendung eines Trennmittels, vorzugsweise mindestens eines Trennschuhs, welcher im Stand der Technik bereits zumeist eingesetzt wird, sollte zumindest der die Oberseite mindestens teilweise bildende Abschnitt des Hauptstapelträgers seine zur Rückziehbewegung des Hilfsstapelträgers im wesentlichen entgegengesetzte Vorschubbewegung ausführen, während sich das Trennmittel noch im Stapelbereich befindet und vorzugsweise bis dieses aus dem Stapelbereich entfernt worden ist.

Für die zuvor beschriebenen Bewegungsabläufe ist eine entsprechende Steuerungseinrichtung vorzusehen. Vorzugsweise steuert die Steuerungseinrichtung die Aufwärtsbewegung im wesentlichen zeitgleich mit der zur Rückziehbewegung des Hilfsstapelträgers im wesentlichen entgegengesetzten Vorschubbewegung. Hierzu kann für die zur Rückziehbewegung des Hilfsstapelträgers im wesentlichen entgegengesetzte Vorschubbewegung ein erstes Antriebsmittel und für die Aufwärtsbewegung ein zweites Antriebsmittel vorgesehen sein, wobei diese beiden Antriebsmittel von der Steuerungseinrichtung entsprechend angesteuert werden. Bei dieser Weiterbildung ist es von Vorteil, dass der resultierende Bewegungsweg einer beliebigen, einstellbaren Kurve folgen kann. Alternativ ist es aber auch denkbar, dass die Steuerungseinrichtung mindestens eine Kulissenführung zur mechanischen Führung zumindest des die Oberseite mindestens teilweise bildenden Abschnittes des Hauptstapelträgers aufweist.

Nachfolgend wird ein bevorzugtes Ausführungsbeispiel der Erfindung anhand der beiliegenden Zeichnungen näher erläutert. Es zeigen:
- Figuren 1 bis 13: in Reihenfolge verschiedene Betriebszustände einer Vorrichtung gemäß einer bevorzugten Ausführung der Erfindung;
- Figur 14: schematisch im Blockschaltbild eine Steuerungseinrichtung mit einigen wesentlichen Komponenten für die in den Figuren 1 bis 13 dargestellte Vorrichtung;
- Figur 15: ein Vektordiagramm zur Darstellung des Bewegungsablaufes der Hauptstapelplattform der Vorrichtung gemäß den Figuren 12 und 13;
- Figur 16: in perspektivischer Darstellung die Stapelablage der Vorrichtung mit einigen wesentlichen Komponenten; und
- Figur 17: eine vergrößerte ausschnittsweise Darstellung von Figur 16.

Die Figuren 1 bis 13 zeigen schematisch eine Ausführungsform eines erfindungsgemäßen Verfahrens in Form von dreizehn schematischen Momentaufnahmen von Betriebszuständen einer das erfindungsgemäße Verfahren ausführenden bevorzugten Ausführung einer erfindungsgemäßen Vorrichtung.

Die in den Figuren 1 bis 13 schematisch dargestellte Vorrichtung wird zunächst anhand von Figur 1 im einzelnen erläutert. Die dargestellte Vorrichtung dient insbesondere zum Wechseln von Paletten für Bogenstapel bei im wesentlichen ununterbrochener Förderung von Bogen zu einer Stapelstelle 2. Im Bereich der Stapelstelle 2 weist im dargestellten Ausführungsbeispiel die Vorrichtung ein Oberband 4 und einlaufseitig zur Stapelstelle 2 gelegen eine Förderebene 6 und eine Transportwalze 8 auf. Zwischen dem Oberband 4 einerseits und der Transportebene 6 und der Transportwalze 8 andererseits werden Bogen 10 in Richtung des Pfeils A zur Stapelstelle 2 gefördert, wobei der Transport der Bogen 10 im wesentlichen ununterbrochen stattfindet. Alternativ zur dargestellten Ausführung ist es beispielsweise auch denkbar, anstelle einer Förderebene 6 und einer Transportwalze 8 ein Unterband vorzusehen, das stromaufwärts der Stapelstelle 2 endet.

Die herangeförderten Bogen 10 werden in der Stapelstelle 2 zu Stapeln auf einer Palette 12 aufgeschichtet, welche auf der Oberseite einer Hauptstapelplattform 14 aufliegt. Die Hauptstapelplattform 14 ist auf in den Figuren 1 bis 13 nicht näher dargestellte Weise vertikal bewegbar gelagert.

Die Stapelstelle 2 wird in Förderrichtung begrenzt durch einen als Anschlag für die zur Stapelstelle 2 geförderten Bogen 10 dienenden wandartigen Frontanrichter 16. Dem Frontanrichter 16 gegenüber liegend wird die Stapelstelle 2 durch einen schematisch dargestellten, wandartigen hinteren Anrichter 18 begrenzt. Der Frontanrichter 8 und der hintere Anrichter 18 sind vertikal angeordnet. Nach unten wird die Stapelstelle 2 durch die bereits erwähnte Palette 12 begrenzt.

Die die Palette 12 tragende Hauptstapelplattform 14 wird während des Aufstapelns der Bogen 10 mit einer solchen Geschwindigkeit nach unten abgesenkt, dass die Oberseite des Stapels etwa stets in der gleichen Höhe verbleibt, d.h. relativ zur Förderebene (in Höhe des in Figur 1 dargestellten Pfeils A) etwa unverändert bleibt. Hierzu wird die Abwärtsbewegung der Hauptstapelplattform 14 von einer Steuereinrichtung gesteuert, die an späterer Stelle der Beschreibung noch näher erläutert wird.

Der hintere Anrichter 18 weist in den Figuren nicht dargestellte, vertikale Ausnehmungen auf, durch die ein Trennfinger 20 in die Stapelstelle 2 gelangen kann. Der Trennfinger besteht im dargestellten Ausführungsbeispiel aus einer im Wesentlichen horizontal gerichteten Platte und sitzt am oberen Ende eines im Wesentlichen vertikal angeordneten Armes 22, der in nicht näher bezeichneter Weise schwenkbar gelagert ist.

Ähnlich wie der Trennfinger 20 ist, in Förderrichtung gemäß Pfeil A betrachtet, stromaufwärts der Stapelstelle 2 und benachbart zum hinteren Anrichter 18 ein Trennschuh 24 vorgesehen, der auf nicht näher dargestellte Weise sowohl in vertikaler als auch in horizontaler Richtung bewegbar gelagert ist.

Obwohl in den Figuren nur jeweils ein Trennfinger 20 und ein Trennschuh 24 dargestellt sind, werden gewöhnlich mehrere Trennfinger 20 und insbesondere mehrere Trennschuhe 24 in Richtung quer zur Zeichnungsebene von Figur 1 nebeneinander liegend verwendet.

Benachbart zum Trennschuh 24 ist eine Hilfsstapelplattform 26 angeordnet, die in den Figuren 1 bis 6 und 11 bis 13 nur mit ihrem zur Stapelstelle 2 benachbarten Ende, jedoch in den Figuren 7 bis 10 vollständig dargestellt ist. Die Hilfsstapelplattform 26 ist auf nicht näher dargestellte Weise sowohl in vertikaler als auch in horizontaler Richtung bewegbar. In horizontaler Richtung ist die Hilfsstapelplattform 26 zwischen einer in Figur 1 gezeigten Ruhestellung außerhalb der Stapelstelle 2 und, in Förderrichtung gemäß Pfeil A betrachtet, stromaufwärts dieser und einer Arbeitsstellung, in der sie vollständig in die Stapelstelle 2 eingefahren ist, verfahrbar. Ist die Hilfsstapelplattform 26 in die Stapelstelle 2 eingefahren, wird sie vertikal nach unten mit einer Geschwindigkeit ähnlich wie die Hauptstapelplattform 14 abgesenkt, so dass die Oberseite des dann auf der Hilfsstapelplattform 26 gebildeten Teilstapels etwa stets in der gleichen Höhe verbleibt, d.h. relativ zur Förderebene etwa unverändert bleibt. In vertikaler Richtung aufwärts bewegt wird die Hilfsstapelplattform 26, wenn sie sich in ihrer Ruhestellung gemäß Figur 1 befindet. Dieser Bewegungsablauf der Hilfsstapelplattform 26 wird ebenfalls von der bereits erwähnten Steuerungseinrichtung beeinflusst.

Schließlich ist in Figur 1 noch ein hinterer Palettenanrichter 28 erkennbar dargestellt, der zwischen einer in Figur 1 gezeigten Ruhestellung außerhalb der Stapelstelle 2 und, in Förderrichtung gemäß Pfeil A betrachtet, stromaufwärts dieser und einer Arbeitsstellung gemäß den Figuren 7 bis 11 unterhalb des hinteren Anrichters 18 auf nicht näher dargestellte Weise bewegbar gelagert ist.

Die Bewegungen des Trennfingers 20, des Trennschuhs 24 und des Palettenanrichters 28 werden ebenfalls von der bereits erwähnten Steuerungseinrichtung entsprechend gesteuert. Genau genommen, findet die Bewegung des Trennfingers 20, des Trennschuhs 24 und des Palettenanrichters 28 durch nicht dargestellte Antriebe statt, die an die Steuerungseinrichtung angeschlossen sind. Gleiches gilt auch für die in den Figuren 1 bis 13 nicht dargestellten Antriebe für die Hauptstapelplattform und die ebenfalls nicht dargestellten Antriebe für die Hilfsstapelplattform 26.

Nachfolgend wird anhand der Figuren 1 bis 13 der Betrieb der in Figur 1 gezeigten Vorrichtung näher erläutert, wobei aus Gründen einer besseren Übersichtlichkeit in den Figuren 2 bis 13 nur die Bezugszeichen derjenigen Komponenten angegeben sind, die für den dort jeweils gezeigten Verfahrensschritt von Bedeutung sind.

Figur 1 zeigt den Grundzustand der Vorrichtung bzw. des Verfahrens. In diesem Grundzustand wird zunächst, gesteuert von der bereits erwähnten Steuerungseinrichtung, eine vorgegebene Anzahl von Bogen 10 in der Stapelstelle 2 auf die Palette 12 gestapelt. Dies geschieht, indem ein ununterbrochener Strom von Bogen 10 zur Stapelstelle 2 gegen den Frontanrichter 16 gefördert wird. Gleichzeitig wird die Hauptstapelplattform 14 abgesenkt, um die Oberseite des langsam anwachsenden Stapels relativ zur Förderebene etwa unverändert zu lassen. Dabei befinden sich der Trennfinger 20, der Trennschuh 24, die Hilfsstapelplattform 26 und der Palettenanrichter 28 jeweils in ihrer in Figur 1 gezeigten Ruhestellung.

Nachdem von einem in den Figuren 1 bis 13 nicht dargestellten Sensor- oder Zählmittel festgestellt wurde, dass eine bestimmte Anzahl von Bogen in der Stapelstelle 2 auf der Palette 12 aufgestapelt worden ist, wird der Trennfinger 20 in Richtung entsprechend der Förderrichtung gemäß Pfeil A bewegt, bis er den so gebildeten, fertigen Bogenstapel 20 übergreift, wie Figur 2 erkennen lässt. Der Trennfinger 20 begrenzt somit gemäß Figur 2 den fertigen Bogenstapel 20 nach oben und trennt die aufgrund ununterbrochener Förderung nachfolgenden Bogen 10 von dem fertigen Bogenstapel 30.

Unmittelbar nach dem Einführen des Trennfingers 20 in die Stapelstelle 2 wird der Trennfinger 20 simultan zur Hauptstapelplattform 14 und somit zum fertigen Bogenstapel 30, der vom Trennfinger 20 nun umgriffen ist, abgesenkt, wie durch den Pfeil B in Figur 2 und durch den Pfeil C in Figur 3 angedeutet ist. Wie Figur 3 ferner erkennen lässt, bildet sich dabei oberhalb des Trennfingers 20 ein weiterer Teilstapel 30a, der auf dem fertigen Bogenstapel 30 aufliegt und aufgrund der ununterbrochenen Förderung weiterer Bogen 10 langsam anwächst. Der eingeführte Trennfinger 20 definiert dabei zwischen dem unteren fertigen Bogenstapel 30 und dem darüber anwachsenden Teilstapel 30a eine erste virtuelle Trennlinie 32, wie Figur 3 ferner erkennen lässt.

Allerdings steuert nun die Steuerungseinrichtung die Bewegung des Trennfingers 20 derart, dass das Absenken des Trennfingers 20 gegenüber der Absenkgeschwindigkeit der Hauptstapelplattform 14 langsamer geschieht. Durch das schnellere Absenken der Hauptstapelplattform 14 weiterhin in Richtung des nun Figur 4 dargestellten Pfeils D gegenüber dem Absenken des Trennfingers 20 bildet sich eine in Figur 4 erkennbare Lücke 34, die nach unten von der Oberseite des fertigen Stapels 30 auf Höhe der ersten Trennlinie 32 und nach oben von einer nun vom Trennfinger 20 gebildeten zweiten virtuellen Trennlinie 36 begrenzt wird.

Wie Figur 5 zeigt, wird nun in dieser Lücke 34 der Trennschuh 24 in horizontaler Richtung gemäß Pfeil E eingeschoben.

Gleichzeitig mit und nach dem Einschieben des Trennschuhs 24 wird der Trennfinger, nun wieder die Oberseite des fertigen Stapels 30 umgreifend, weiter simultan mit der Hauptstapelplattform 14 in Richtung des nun in Figur 6 dargestellten Pfeils F vertikal abgesenkt, wodurch sich die Lücke 34 vergrößert. Dies ist in Figur 6 gezeigt.

In diese nun vergrößerte Lücke 34 wird die Hilfsstapelplattform 26 in Richtung des Pfeils G gemäß Figur 7 eingefahren, wodurch der obere Teilsstapel 30a nun auf der Hilfsstapelplattform 26 zu liegen kommt und der untere fertige Bogenstapel 30 nunmehr endgültig vom darüber befindlichen Teilstapel 30a getrennt wird. Ferner ist diesem Betriebszustand der Palettenanrichter 28 in seine Arbeitsstellung bewegt, in der er zunächst an der hinteren Seite des fertigen Bogenstapels 30 anliegt, wie Figur 7 ebenfalls erkennen lässt.

Anschließend wird der Trennfinger 20 wieder in seine Ruhestellung verbracht und die Hauptstapelplattform 14 mit höherer Absenkgeschwindigkeit nach unten in Richtung des Pfeils I bewegt, wie in Figur 8 gezeigt ist.

Anschließend wird die Palette 12 mit dem darauf liegenden fertigen Bogenstapel 30 von der Hauptstapelplattform 14 entfernt. Hierzu kann vorzugsweise an der Hauptstapelplattform 14 ein nicht näher dargestelltes Förderband vorgesehen sein, dessen oberer Trum die Oberseite der Hauptstapelplattform 14 bildet und bei entsprechender Rotation die darauf aufliegende Palette 12 mit dem fertigen Bogenstapel 30 von der Hauptstapelplattform 14 auf ein anderes Fördermittel schiebt. Gewöhnlich läuft dieses Förderband, auch als Palettenförderer bezeichnet, quer zur Förderrichtung der Bogen 10 gemäß Pfeil A von Figur 1.

Nach Entfernen der mit dem fertigen Bogenstapel 30 beladenen Palette gelangt auf die Hauptstapelplattform 14 eine neue leere Palette 12. Die Hauptstapelplattform 14 wird nun in Richtung des Pfeils J vertikal angehoben, wie Figur 9 erkennen lässt, bis die Hauptstapelplattform 14 mit der leeren Palette 12 in eine Position unterhalb der Hilfsstapelplattform 26 gemäß Figur 10 gelangt. Dabei sorgt der in seiner Arbeitsstellung befindliche Palettenanrichter 28 für eine gewünschte Ausrichtung der Palette 12 gegenüber dem Teilstapel 30a, der nach wie vor von der in die Stapelstelle 2 eingefahrenen Hilfsstapelplattform 26 getragen wird und aufgrund von ununterbrochener Zuförderung weiterer Bogen 10 weiterhin anwächst.

Wie Figur 10 ferner erkennen lässt, liegt der Teilstapel 30a in seinem hinteren, (in Bezug auf die Förderrichtung der Bogen 10 gemäß Pfeil A von Figur 1, stromaufwärtigen Randabschnitt nach wie vor auch auf dem Trennschuh 24 auf, wodurch an der Unterseite des Teilstapels 30a eine kleine Welle entstanden ist. Im Bereich des Trennschuhs 24 liegt somit der Teilstapel 30a auf der unterhalb des Trennschuhs 24 befindlichen Hilfsstapelplattform 26 nicht auf, so dass nur ein Teil des Gewichts des Teilstapels 30a von der Hilfsstapelplattform 26 getragen wird, und zwar auf deren benachbart zum Frontanrichter 16 gelegenen Abschnitt. Dies erleichtert ein Herausziehen der Hilfsstapelplattform 26 aus der Stapelstelle 2 in Richtung des Pfeils R gemäß Figur 11, in der die Hilfsstapelplattform 26 wieder in ihrer Ruhestellung gezeigt ist, in der sie dann wieder vollständig aus der Stapelstelle 2 zurückgezogen ist.

Durch Zurückziehen der Hilfsstapelplattform 26 fällt der Teilstapel 30a mit seinem vorderen Abschnitt benachbart zum Frontanrichter 16 auf die von der Hauptsstapelplattform 14 getragenen leeren Palette 12. Hierdurch wird die Übergabe des Teilstapels 30 auf die Palette 12 eingeleitet. Die Übergabe des Teilstapels 30a von der Hilfsstapelplattform 26 auf die Palette 12 ist jedoch kritisch. Da die Hilfsstapelplattform 26 eine bestimmte Dicke hat, vergrößert sich in dem Moment, in dem der Teilstapel 30a die sich zurückziehende Hilfsstapelplattform 26 verlässt und auf der Palette 12 abgelegt wird, die an der Unterseite des Teilstapels 30a gebildete und bereits zuvor angesprochene Welle. Durch Ausbildung einer solchen Welle werden die unteren Bogen des Teilstapels 30a nicht lotrecht zum Frontanrichter 16 auf der Palette 12 abgelegt, sondern leicht in Richtung der Bewegung der sich aus der Stapelstelle 2 herausbewegenden Hilfsstapelplattform 26 gemäß Pfeil R (Figur 11) und somit entgegengesetzt zur Förderrichtung gemäß Pfeil A von Figur 1 verschoben. Dieser Effekt kann durch die Reibung zwischen der Oberseite der Hilfsstapelplattform 26 und der Unterseite des Teilsstapels 30a noch verstärkt, ggf. aber durch die Anordnung bzw. Bespannung der Hilfsstapelplattform 26 mit einem nicht angetriebenen, umlaufenden Tuch gemindert oder sogar gänzlich ausgeschlossen werden. Diese Welle setzt sich nun bis zur, in Förderrichtung der Bogen 10 gemäß Pfeil A von Figur 1 betrachtet, stromaufwärts und benachbart zum hinteren Anrichter 18 gelegenen Seite des Teilstapels 30a fort. Wenn nun die Hauptstapelplattform 14 eine ausreichende Hubbewegung gemäß Pfeil V von Figur 12 in vertikaler Richtung nach oben ausführt, um die Dicke der bereits herausgefahrenen Hilfsstapelplattform 26 zu kompensieren, werden die unteren Lagen des Teilsstapels 30a unter dem hinteren Anrichter 18 herausgedrückt. Dieser Effekt verstärkt sich noch, wenn anschließend der Trennschuh 24 in Richtung des Pfeils I gemäß Figur 13 vom Teilstapel 30a abgezogen und aus der Stapelstelle 2 heraus in seine Ruhestellung zurück bewegt wird. Somit kann sich also im unteren Bereich des Teilstapels 30a ein Absatz bilden, der auch als sog. "S-Schlag" bezeichnet wird und einen Qualitätsmangel darstellt.

Um diesen nachteiligen Effekt zu vermeiden, wird in dem in Figur 12 gezeigten Moment, in dem die Hauptstapelplattform 14 den zuvor erwähnten vertikalen Ausgleichshub in Richtung gemäß Pfeil V ausführt, die Hauptsstapelplattform 14 zeitgleich einem horizontalem Hub in Richtung des Pfeils H und somit entgegengesetzt zur rückwärts gerichteten Bewegung der der die Stapelstelle 2 verlassenden Hilfsstapelplattform 26 gemäß Pfeil R von Figur 11 unterworfen. Dadurch werden die unteren Lagen des Teilstapels 30a mit ihrer vorderen Kanten wieder lotrecht gegen oder unter den Frontanrichter 16 geschoben. Die Distanz, die durch die zuvor erwähnte Welle in vertikaler Richtung bedingt war, wird durch diese zusätzliche horizontale Vorschubbewegung der Hauptsstapelplattform 14 gemäß Pfeil H ausgeglichen. Dadurch kann die Ausbildung der Welle verhindert oder zumindest auf ein akzeptables Minimum reduziert werden. Die horizontale Hubbewegung gemäß Pfeil H findet übrigens auch noch während des Herausziehens des Trennschuhs 24 statt, wie in Figur 13 angedeutet ist. Da die Größe der zuvor erwähnten Welle abhängig von der Papiersorte, der Abschnittslänge, der Höhe des bis zu diesem Zeitpunkt gebildeten Teilstapels 30a, der Geometrie beim Herausziehen der Hilfsstapelplattform 26 und anderen Faktoren sein kann, sollte die Größe der horizontalen Hubbewegung gemäß Pfeil H veränderbar bzw. einstellbar sein. In diesem Zusammenhang ist es von Vorteil, die Bewegung durch Hinzufügen einer geeigneten Sensorik geregelt anstatt gesteuert stattfinden zu lassen. Die horizontale Bewegung gemäß Pfeil H sollte außerdem zum vertikalen Hub gemäß Pfeil V synchron verlaufen. Dabei ist es denkbar, dass diese Synchronisation nicht linear, sondern einer beliebigen, vorgegebenen Kurve folgt. Die Steuerung dieses Bewegungsablaufes wird ebenfalls von der bereits eingangs erwähnten Steuerungseinrichtung übernommen.

Wie im übrigen bereits Figur 12 ferner erkennen lässt, ist in dem dort dargestellten Verfahrensschritt der Palettenanrichter 28 in seine Ruhestellung außerhalb der Stapelstelle 2 zurückbewegt.

Nunmehr ist somit im wesentlichen der gleiche Zustand wieder erreicht, wie er bereits in Figur 1 gezeigt ist, wobei allerdings noch der Arm 22 mit dem daran sitzenden Trennfinger 20 in die obere Ruhestellung gemäß Figur 1 verfahren werden muss.

Ergänzend ist an dieser Stelle noch anzumerken, dass für die Übernahme eines nächsten Teilstapels 30a zuvor die Hauptsstapelplattform 14 um die Länge des horizontalen Vorschubweges nunmehr in entgegengesetzter Richtung, also in Richtung entgegengesetzt zum Pfeil H von Figur 12 und 13 bzw. entgegengesetzt zur Förderrichtung gemäß Pfeil A von Figur 1, in horizontaler Richtung zurückgefahren werden muss. Diese rückwärtsgerichtete Horizontalbewegung findet während des Absenkens der mit einem vollen fertigen Stapel 30 beladenen Hauptstapelplattform 14 während der in den Figuren 7 und 8 gezeigten Verfahrensschritte statt.

Ferner sei an dieser Stelle ergänzend angemerkt, dass das zuvor anhand der Figuren 1 bis 13 beschriebene Verfahren gewöhnlich wiederholt ausgeführt wird.

Figur 14 zeigt schematisch im Blockschaltbild eine bevorzugte Ausführung einer Steuerungs- und Antriebseinrichtung 40 zur Steuerung der anhand der Figuren 1 bis 13 beschriebenen Verfahrensschritte der dort schematisch dargestellten Vorrichtung. Hiernach ist ein Bedienungsterminal 42 vorgesehen, das an eine Maschinensteuerung 44 angeschlossen ist. Die Maschinensteuerung 44 verarbeitet nicht nur die vom Bedienungsterminal 42 erhaltenen Daten, sondern auch die von einer Laserlichtschranke 46, einer Hinterkantensensorik 48 und einer Vorderkantensensorik 50 empfangenen Signale. Die Laserlichtschranke 46 dient zur Zählung der Bogen 10 oder Clips und sitzt gewöhnlich an der Einlaufsseite der Stapelstelle 2 beispielsweise im Bereich der Transportwalze 8 (Figur 1). Eine Zählung der Bogen 10 ist wichtig, um festzustellen, wann die Bildung des Stapels 30 (Figur 2), der durch eine vorgegebenen Anzahl von Bogen 10 definiert wird, beendet ist, um dann den Trennfinger 20 einzufahren. Die Hinterkantensensorik 48 und die Vorderkantensensorik 50 sind dafür u.a. vorgesehen, die Ausrichtung der unteren Lagen des auf der Hilfsstapelplattform 26 gebildeten Teilstapels 30a zu erfassen, um daraus den durch die Welle entstandenen Versatz zwischen den Vorderkanten und den Hinterkanten des Teilstapels 30a ermitteln zu können, woraus dann die erforderliche Länge des horizontalen Vorschubweges für die Hauptstapelplattform 14 in Richtung des Pfeils H von Figur 12 und 13 bestimmt wird. Demnach ist die Hinterkantensensorik 48 in der Ebene des hinteren Anrichters 18 und auf der Höhe der Hilfsstapelplattform 26 und die Vorderkantensensorik 50 in der Ebene des Frontanrichters 16 und ebenfalls auf der Höhe der Hilfsstapelplattform 26 anzuordnen.

Die Maschinensteuerung 44 ist mit einem Antriebscontroller 52 gekoppelt, der einen Antriebsregler 54 enthält, an dem ein Hubantriebsmotor 56 für die Vertikalbewegung der Hauptstapelplattform 14 und ein zugehöriger Positionsgeber 58 angeschlossen sind. Ferner enthält der Antriebscontroller 52 einen Antriebsregler 60, an dem ein Horizontalantriebsmotor 62 für die horizontale Vorschubbewegung der Hauptstapelplattform 14 und ein zugehöriger Positionsgeber 64 angeschlossen ist. Ferner lässt Figur 14 schematisch erkennen, dass der Antriebscontroller 52 einen Antriebsregler 66 enthält, an den ebenfalls ein Horizontalantriebsmotor 68 und ein zugehöriger Positionsgeber 70 angeschlossen sind. Der Horizontalantriebsmotor 68 dient ebenfalls zur Erzeugung der horizontalen Vorschubbewegung der Hauptstapelplattform 14. Die in Figur 14 skizzierte Verwendung zweier Horizontalantriebsmotoren 62 und 68 berücksichtigt eine Ausführung, wonach an zwei gegenüberliegenden Seiten die Hauptstapelplattform 14 von jeweils einem Motor in horizontaler Richtung angetrieben wird, wobei die beiden Horizontalantriebsmotoren 62 und 68 eine gemeinsame elektrische Welle bilden, was durch eine entsprechende Steuerung im Antriebscontroller 52 zu berücksichtigen ist.

Nicht dargestellt im Blockschaltbild von Figur 14 sind Steuerungs- und Antriebsmittel für die übrigen Komponenten der in den Figuren 1 bis 13 gezeigten Vorrichtung, wie beispielsweise für den Trennfinger 20, den Trennschuh 24, die Hilfsstapelplattform 26 und den Palettenanrichter 28. Selbstverständlich sind derartige Steuerungs- und Antriebsmittel ebenfalls vorzusehen.

Wie anhand der Figuren 12 und 13 beschrieben, führt für die Übernahme des Teilsstapels 30a die Hauptstapelplattform 14 synchron sowohl eine vertikale Hubbewegung gemäß Pfeil V als auch eine horizontale Hubbewegung gemäß Pfeil H aus, woraus dann eine entsprechend schräg nach oben gerichtete Bewegung resultiert. Dies ist noch einmal der besseren Klarheit halber anhand eines in Figur 15 dargestellten Vektordiagramms schematisch gezeigt. Aus Figur 15 ist deutlich erkennbar, dass die resultierende Bewegung S_{R} aus einer kombinatorischen Wirkung eines vertikalen Bewegungsvektors Sᵥ (entsprechend Pfeil V von Figur 12 und 13) und eines horizontalen Bewegungsvektors S_{H} (entsprechend Pfeil H von Figur 12 und 13) gebildet wird. Durch entsprechende Ansteuerung der zugehörigen Antriebe 56, 62 und 68 in der Steuerungs- und Antriebseinrichtung 40 von Figur 14 lassen sich ortsabhängig die Bewegungsvektoren Sᵥ und S_{H} verändern, wodurch die Hauptstapelplattform 14 beispielsweise eine gekrümmte Bewegung ausführen kann.

Figur 16 zeigt eine genauere perspektivische Darstellung einer Ausführung der zuvor anhand der Figuren 1 bis 13 erörterten Vorrichtung im Bereich der Stapelstelle 2. Erkennbar ist ein vierbeiniges Gestell 80 mit zwei einlaufseitigen vertikalen Ständern 82 und zwei gegenüberliegenden Ständern 83, wobei jeweils ein Ständer 82 und ein Ständer 83 durch einen oberen Längsbalken 84 miteinander verbunden sind. Die ebenfalls erkennbar dargestellte Hauptstapelplattform 14 ist am Gestell 80 an einem Kettentrieb aufgehängt, der für die vertikale Bewegung der Hauptstapelplattform 14 sorgt. In Figur 16 sind vom Kettentrieb nur strichpunktierte Linien 86 zur schematischen Darstellung des Verlaufes der Ketten und zwei Kettenräder 88 gezeigt, an denen die Ketten umgelenkt werden. Die Ketten werden gemeinsam zu einem Antrieb geführt, der in Figur 16 nicht dargestellt ist; bei diesem Antrieb handelt es sich um den in Figur 14 schematisch gezeigten Hubantriebsmotor 56.

Die Hauptstapelplattform 14 ist mittels Schlitten 89, 90 in an den Ständern 82, 83 angeordneten vertikalen Schienen geführt. Diese Schlitten 89, 90 sind so ausgeführt, dass sie eine horizontale Bewegung in Richtung des Pfeils H von Figur 12 und 13 erlauben. Die Schlitten 90 sind jeweils mit einem Antrieb versehen, der die zuvor beschriebene horizontale Vorschubbewegung der Hauptstapelplattform erzeugt; bei diesen Antrieben handelt es sich um die in Figur 14 schematisch dargestellten Horizontalantriebsmotoren 62 und 68.

Der Aufbau und die Anordnung eines der beiden Schlitten 90 ist in Figur 17 vergrößert dargestellt. Der Schlitten 90 weist Rollen auf, von denen in Figur 17 nur teilweise eine Rolle mit dem Bezugszeichen "92" erkennbar gezeigt ist. Diese Rollen 92 laufen in einer am Ständer 83 angeordneten vertikalen Schiene 94. Der Schlitten 90 weist ferner einen Träger 96 auf, der zum einen an der Hauptstapelplattform 14 und zum anderen an einer ebenfalls in Figur 17 nur als strichpunktierte Linie angedeutete Kette 86 des bereits erwähnten Kettentriebes befestigt ist. Ebenfalls gehaltert am Träger 96 ist der Horizontalantriebsmotor 62, dessen Ausgangswelle über ein Zahnriemengetriebe 98 eine horizontal gelagerte Spindel 100 antreibt, wodurch ein Linearantrieb gebildet wird, der die horizontale Hubbewegung der Hauptstapelplattform 14 gegenüber dem Ständer 83 erzeugt. Somit erfolgt die Verstellung auch gegenüber den Rollen 92, die an einem nicht erkennbaren Element gelagert sind, an welchem eine ebenfalls nicht erkennbare Mutter drehfest angeordnet ist, durch die die Spindel 100 geführt ist.

## Patentansprüche

1. Verfahren zur Bildung von Stapeln von Flachteilen (10), insbesondere Bogen wie beispielsweise Papierbogen, in einem Stapelbereich (2) unter im wesentlichen ununterbrochener Förderung der Flachteile (10) zum Stapelbereich (2), mit den Schritten,
a. Flachteile (10) auf einem Hauptstapelträger (14) zu stapeln,
b. nach Erreichen einer vorgebbaren Anzahl von auf dem Hauptstapelträger (14) gestapelten Flachteilen (10) über dem dann durch die vorgebbare Anzahl von Flachteilen (10) gebildeten fertigen Stapel (30) einen Hilfsstapelträger (26) in den Stapelbereich (2) zu verbringen,
c. nachfolgende Flachteile (10) auf dem Hilfsstapelträger (26) zu stapeln,
d. den fertigen Stapel (30) von dem Hauptstapelträger (14) zu entnehmen,
e. den dann leeren Hauptstapelträger (14) unter den Hilfsstapelträger (26) zu verbringen und
f. den Hilfsstapelträger (26) aus dem Stapelbereich (2) zurückzuziehen, um **dadurch** den auf dem Hilfsstapelträger (26) bis zu diesem Zeitpunkt gebildeten Teilstapel (30a) auf den Hauptstapelträger (14) zu übergeben,
**dadurch gekennzeichnet, dass** in und/oder nach dem Schritt f) zumindest ein die Oberseite mindestens teilweise bildender Abschnitt des Hauptstapelträgers (14) im wesentlichen entgegengesetzt zu der Rückziehbewegung (R) des Hilfsstapelträgers (26) eine Vorschubbewegung (H) ausführt, um den Teilstapel (30a) durch diese Vorschubbewegung (H) entsprechend mitnehmen zu können.

2. Verfahren nach Anspruch 1,
**dadurch gekennzeichnet, dass** der Hauptstapelträger einen mindestens teilweise seine Oberseite bildenden Ablagetisch aufweist, der sich in und/oder nach dem Schritt f) gegenüber dem übrigen Abschnitt des Hauptstapelträgers im wesentlichen entgegengesetzt zu der Rückziehbewegung des Hilfsstapelträgers bewegt.

3. Verfahren nach Anspruch 1,
**dadurch gekennzeichnet, dass** der Hauptstapelträger ein endlos umlaufendes Förderband aufweist, dessen oberer Trum mindestens teilweise die Oberseite des Hauptstapelträgers bildet und sich in und/oder nach dem Schritt f) im wesentlichen entgegengesetzt zu der Rückziehbewegung des Hilfsstapelträgers bewegt.

4. Verfahren nach Anspruch 1,
**dadurch gekennzeichnet, dass** in und/oder nach dem Schritt f) im wesentlichen der gesamte Hauptstapelträger (14) im wesentlichen entgegengesetzt zu der Rückziehbewegung (R) des Hilfsstapelträgers (26) bewegt wird.

5. Verfahren nach mindestens einem der vorangegangenen Ansprüche,
**dadurch gekennzeichnet, dass** im Schritt f) die zu der Rückziehbewegung (R) des Hilfsstapelträgers (26) im wesentlichen entgegengesetzte Vorschubbewegung (H) zumindest des die Oberseite mindestens teilweise bildenden Abschnittes des Hauptstapelträgers (14) erst dann eingeleitet wird, nachdem der Hilfsstapelträger (26) seine Rückziehbewegung (R) bereits um eine vorgebbare Distanz ausgeführt hat.

6. Verfahren nach mindestens einem der vorangegangenen Ansprüche, bei welchem vor dem Schritt a) ein bewegliches Aufnahmeelement (12), vorzugsweise eine Palette, zur Aufnahme und zum Transport des Stapels (30) auf dem Hauptstapelträger (14) aufgelegt wird.

7. Verfahren nach mindestens einem der vorangegangenen Ansprüche, bei welchem nach dem Schritt d) und vor dem Schritt e) oder in dem Schritt e) ein bewegliches Aufnahmeelement (12), vorzugsweise eine Palette, zur Aufnahme und zum Transport des Stapels (30) auf dem Hauptstapelträger (14) aufgelegt wird.

8. Verfahren nach mindestens einem der vorangegangenen Ansprüche, **dadurch gekennzeichnet, dass** in und/oder nach dem Schritt f) zumindest der die Oberseite mindestens teilweise bildende Abschnitt des Hauptstapelträgers (14) zusätzlich zu seiner zur Rückziehbewegung (R) des Hilfsstapelträgers (26) im wesentlichen entgegengesetzten Vorsschubbewegung (H) im wesentlichen zeitgleich eine Aufwärtsbewegung (V) ausführt.

9. Verfahren nach Anspruch 8,
**dadurch gekennzeichnet, dass** im wesentlichen der gesamte Hauptstapelträger die Aufwärtsbewegung ausführt.

10. Verfahren nach Anspruch 8 oder 9,
**dadurch gekennzeichnet, dass** die zusätzliche Aufwärtsbewegung zumindest so lange stattfindet, bis die Oberseite des Hauptstapelträgers etwa das Niveau der Oberseite des Hilfsstapelträgers erreicht.

11. Verfahren nach Anspruch 7 sowie ferner nach Anspruch 8 oder 9,
**dadurch gekennzeichnet, dass** die zusätzliche Aufwärtsbewegung (V) zumindest so lange stattfindet, bis die Oberseite des auf dem Hauptstapelträger (14) liegenden Aufnahmeelementes (12) etwa das Niveau der Oberseite des Hilfsstapelträgers (26) erreicht.

12. Verfahren nach mindestens einem der vorangegangenen Ansprüche, bei welchem mindestens ein Trennmittel (24), vorzugsweise mindestens ein Trennschuh, zwischen den Schritten a) und b) nach Erreichen der vorgebbaren Anzahl von auf dem Hauptstapelträger (14) gestapelten Flachteilen (10) zwischen dem obersten Flachteil der vorgebbaren Anzahl und dem untersten Flachteil der darüber gestapelten Flachteile oberhalb des Niveaus des Hilfsstapelträgers (26) eingeführt und nach Schritt f), nachdem der Hilfsstapelträger (26) aus dem Stapelbereich (2) vollständig entfernt worden ist, aus dem Stapelbereich (2) entfernt wird,
**dadurch gekennzeichnet, dass** nach dem Schritt f) zumindest der die Oberseite mindestens teilweise bildende Abschnitt des Hauptstapelträgers (14) seine zur Rückziehbewegung (R) des Hilfsstapelträgers (26) im wesentlichen entgegengesetzte Vorschubbewegung (H) ausführt, während sich das Trennmittel (24) noch im Stapelbereich befindet.

13. Verfahren nach Anspruch 12,
**dadurch gekennzeichnet, dass** nach dem Schritt f) zumindest der die Oberseite mindestens teilweise bildende Abschnitt des Hauptstapelträgers (14) seine zur Rückziehbewegung (R) des Hilfsstapelträgers (26) im wesentlichen entgegengesetzte Vorschubbewegung (H) mindestens so lange ausführt, bis das Trennmittel (24) aus dem Stapelbereich entfernt worden ist.

14. Verfahren nach einem der Ansprüche 8 bis 11 sowie ferner nach Anspruch 12 oder 13,
**dadurch gekennzeichnet, dass** zumindest der die Oberseite mindestens teilweise bildende Abschnitt des Hauptstapelträgers (14) die zusätzliche Aufwärtsbewegung (V) ausführt.

15. Verfahren nach mindestens einem der vorangegangenen Ansprüche, bei welchem der Hauptstapelträger (14) und/oder der Hilfsstapelträger (26) jeweils entsprechend der anwachsenden Höhe des sich auf diesem bildenden (Teil-)Stapels (30; 30a) abgesenkt und im Ieeren Zustand wieder angehoben werden.

16. Vorrichtung zur Bildung von Stapeln von Flachteilen (10), insbesondere Bogen wie beispielsweise Papierbogen, in einem Stapelbereich (2) unter im wesentlichen ununterbrochener Förderung der Flachteile (10) zum Stapelbereich (2), mit einem Hauptstapelträger (14), auf dem die Flachteile (10) stapelbar sind, und einem Hilfsstapelträger (26), der nach Erreichen einer vorgebbaren Anzahl von auf dem Hauptstapelträger (14) gestapelten Flachteilen (10) über dem dann durch die vorgebbare Anzahl von Flachteilen (10) auf dem Hauptstapelträger (14) gebildeten fertigen Stapel (30) in den Stapeibereich (2) verbringbar ist, um nachfolgende Flachteile (10) gestapelt aufzunehmen, wobei der Hauptstapelträger (14) für die Entnahme des fertigen Stapels (30) vorgesehen und im leeren Zustand unter den im Stapelbereich (2) befindlichen Hilfsstapelträger (26) verbringbar ist und wobei der Hilfsstapelträger (26) für die Übergabe des bis zu diesem Zeitpunkt auf dem Hilfsstapelträger (26) gebildeten Teilstapels (30a) auf den Hauptstapelträger (14) aus dem Stapelbereich (2) zurückziehbar ist,
**dadurch gekennzeichnet, dass** zumindest ein die Oberseite mindestens teilweise bildender Abschnitt des Hauptstapelträgers (14) zumindest im wesentlichen entgegengesetzt zu der Richtung der Rückziehbewegung (R) des Hilfsstapelträgers bewegbar ausgeführt ist und dass eine Steuerungseinrichtung (40) vorgesehen ist, die die Bewegung zumindest des die Oberseite mindestens teilweise bildenden Abschnittes des Hauptstapelträgers (14) in dessen unter den Hilfsstapelträger (26) verbrachten Zustand derart steuert, dass zumindest der die Oberseite mindestens teilweise bildende Abschnitt des Hauptstapelträgers (14) im wesentlichen entgegengesetzt zu der Rückziehbewegung (R) des Hilfsstapelträgers eine Vorschubbewegung (H) ausführt, um den Teilstapel (30a) durch diese Vorschubbewegung (H) entsprechend mitnehmen zu können, während der Hilfsstapelträger (26) aus dem Stapelbereich (2) zurückgezogen wird und/oder nachdem der Hilfsstapelträger (26) aus dem Stapelbereich (2) zurückgezogen worden ist.

17. Vorrichtung nach Anspruch 16,
**dadurch gekennzeichnet, dass** der Hauptstapelträger einen mindestens teilweise seine Oberseite bildenden Ablagetisch aufweist, der gegenüber dem übrigen Abschnitt des Hauptstapelträgers zumindest im wesentlichen entgegengesetzt zu der Richtung der Rückziehbewegung des Hilfsstapelträgers bewegbar ist.

18. Vorrichtung nach Anspruch 16,
**dadurch gekennzeichnet, dass** der Hauptstapelträger ein endlos umlaufendes Förderband aufweist, dessen oberer Trum mindestens teilweise die Oberseite des Hauptstapelträgers bildet und sich zumindest im wesentlichen in Richtung entgegengesetzt zu der Rückziehbewegung des Hilfsstapelträgers bewegt.

19. Vorrichtung nach Anspruch 16,
**dadurch gekennzeichnet, dass** im wesentlichen der gesamte Hauptstapelträger (14) zumindest im wesentlichen entgegengesetzt zu der Richtung der Rückziehbewegung (R) des Hilfsstapelträgers (26) bewegbar gelagert ist.

20. Vorrichtung nach mindestens einem der Ansprüche 16 bis 19,
**dadurch gekennzeichnet, dass** die Steuerungseinrichtung (40) die zu der Rückziehbewegung (R) des Hilfsstapelträgers (26) im wesentlichen entgegengesetzte Vorschubbewegung (H) zumindest des die Oberseite mindestens teilweise bildenden Abschnittes des Hauptstapelträgers (14) erst dann einleitet, nachdem der Hilfsstapelträger (26) seine Rückziehbewegung (R) bereits um eine vorgebbare Distanz ausgeführt hat.

21. Vorrichtung nach mindestens einem der Ansprüche 16 bis 20, bei welcher der Hauptstapelträger (14) auf seiner Oberseite zur Auflage eines beweglichen Aufnahmeelementes (12), vorzugsweise einer Palette, zur Aufnahme und zum Transport des Stapels (30) ausgebildet ist.

22. Vorrichtung nach mindestens einem der Ansprüche 16 bis 21,
**dadurch gekennzeichnet, dass** zumindest der die Oberseite mindestens teilweise bildende Abschnitt des Hauptstäpelträgers (14) aufwärts bewegbar ausgeführt ist und die Steuerungseinrichtung (40) die Aufwärtsbewegung (V) zumindest des die Oberseite mindestens teilweise bildenden Abschnittes des Hauptstapelträgers (14) derart steuert, dass seine Aufwärtsbewegung (V) im wesentlichen zeitgleich mit zur Rückziehbewegung (R) des Hilfsstapelträgers (26) im wesentlichen entgegengesetzten Vorschubbewegung (H) stattfindet.

23. Vorrichtung nach Anspruch 22,
**dadurch gekennzeichnet, dass** im wesentlichen der gesamte Hauptstapelträger aufwärts bewegbar gelagert ist.

24. Vorrichtung nach Anspruch 22 oder 23,
**dadurch gekennzeichnet, dass** die Steuerungseinrichtung die Aufwärtsbewegung derart steuert, dass diese zumindest so lange stattfindet, bis die Oberseite des Hauptstapelträgers etwa das Niveau der Oberseite des Hilfsstapelträgers erreicht.

25. Vorrichtung nach Anspruch 21 sowie ferner nach Anspruch 22 oder 23,
**dadurch gekennzeichnet, dass** die Steuerungseinrichtung (40) die Aufwärtsbewegung (V) derart steuert, dass diese zumindest so lange stattfindet, bis die Oberseite des auf dem Hauptstapelträger (14) liegenden Aufnahmeelementes (12) etwa das Niveau der Oberseite des Hilfsstapelträgers (26) erreicht.

26. Vorrichtung nach mindestens einem der Ansprüche 16 bis 25, mit mindestens einem Trennmittel (24), vorzugsweise mindestens einem Trennschuh, der nach Erreichen der vorgebbaren Anzahl von auf dem Hauptstapelträger (14) gestapelten Flachteilen (10) zwischen dem obersten Flachteil der vorgebbaren Anzahl und dem untersten Flachteil der darüber gestapelten Flachteile oberhalb des Niveaus des Hilfsstapelträgers (26) einführbar und, nachdem der Hilfsstapelträger (26) aus dem Stapelbereich (2) vollständig entfernt worden ist, aus dem Stapelbereich (2) wieder entfernbar ist,
**dadurch gekennzeichnet, dass** die Steuerungseinrichtung (40) die Bewegung zumindest des die Oberseite mindestens teilweise bildenden Abschnittes des Hauptstapelträgers (14) derart steuert, dass dieser seine zur Rückziehbewegung (R) des Hilfsstapelträgers (26) im wesentlichen entgegengesetzte Vorschubbewegung (H) ausführt, während sich das Trennmittel (24) noch im Stapelbereich (2) befindet.

27. Vorrichtung nach Anspruch 26,
**dadurch gekennzeichnet, dass** die Steuerungseinrichtung (40) die Bewegung des zumindest der die Oberseite mindestens teilweise bildenden Abschnittes des Hauptstapelträgers (14) derart steuert, dass dieser seine zur Rückziehbewegung (R) des Hilfsstapelträgers (26) im wesentlichen entgegengesetzte Vorschubbewegung (H) mindestens so lange ausführt, bis das Trennmittel (24) aus dem Stapelbereich (2) entfernt worden ist.

28. Vorrichtung nach mindestens einem der Ansprüche 16 bis 27, bei welcher der Hauptstapelträger (14) an einem Gestell (80) auf- und abwärts, vorzugsweise etwa in vertikaler Richtung, bewegbar gelagert ist.

29. Vorrichtung nach Anspruch 28,
**dadurch gekennzeichnet, dass** die Steuerungseinrichtung (40) die Auf- und Abwärtsbewegung des Hauptstapelträgers (14) derart steuert, dass der Hauptstapelträger (14) entsprechend der anwachsenden Höhe des sich auf diesem bildenden Stapels (30) abgesenkt und im leeren Zustand wieder angehoben wird.

30. Vorrichtung nach mindestens einem der Ansprüche 16 bis 29, bei welcher der Hilfsstapelträger (26) an einem Gestell (80) sowohl in den Stapelbereich (2) einfahrbar und aus diesem zurückziehbar als auch auf- und abwärts, vorzugsweise etwa in vertikaler Richtung, bewegbar gelagert ist.

31. Vorrichtung nach Anspruch 30,
**dadurch gekennzeichnet, dass** die Steuerungseinrichtung (40) die Auf- und Abwärtsbewegung des Hilfsstapelträgers (26) derart steuert, dass der Hilfsstapelträger (26) in seiner in den Stapelbereich (2) eingefahrenen Stellung entsprechend der anwachsenden Höhe des sich auf diesem bildenden Teilstapels (30a) abgesenkt und in seiner aus dem Stapelbereich (2) zurückgezogenen Stellung im leeren Zustand wieder angehoben wird.

32. Vorrichtung nach einem der Ansprüche 22 bis 25 sowie ggf. mindestens einem der Ansprüche 16 bis 21 und 26 bis 31,
**dadurch gekennzeichnet, dass** die Steuerungseinrichtung (40) die Aufwärtsbewegung (V) im wesentlichen zeitgleich mit der zur Rückziehbewegung (R) des Hilfsstapelträgers (26) im wesentlichen entgegengesetzten Vorschubbewegung (H) steuert.

33. Vorrichtung nach Anspruch 32,
**dadurch gekennzeichnet, dass** für die zur Rückziehbewegung (R) des Hilfsstapelträgers (26) im wesentlichen entgegengesetzte Vorschubbewegung (H) ein erstes Antriebsmittel (62, 68) und für die Aufwärtsbewegung (V) ein zweites Antriebsmittel (56) vorgesehen ist und die Steuerungseinrichtung (40) die ersten und zweiten Antriebsmittel (62, 68, 56) ansteuert.

34. Vorrichtung nach Anspruch 32,
**dadurch gekennzeichnet, dass** die Steuerungseinrichtung mindestens eine Kulissenführung zur mechanischen Führung zumindest des die Oberseite mindestens teilweise bildenden Abschnittes des Hauptstapelträgers aufweist.

## Claims

1. Method of forming stacks of flat elements (10) in a stacking area (2), in particular sheets such as sheets of paper for example, whilst conveying the flat elements (10) to the stacking area (2) substantially without interruption, comprising the steps of
a. stacking flat elements (10) on a main stack carrier (14),
b. once a pre-definable number of flat elements (10) stacked on the main stack carrier (14) is reached, moving an auxiliary stack carrier (26) into the stacking area (2) above the finished stack (30) then made up of the pre-definable number of flat elements (10),
c. stacking subsequent flat elements (10) on the auxiliary stack carrier (26),
d. removing the finished stack (30) from the main stack carrier (14),
e. moving the then empty main stack carrier (14) underneath the auxiliary stack carrier (26) and
f. withdrawing the auxiliary stack carrier (26) from the stacking area (2) so that the partial stack (30a) formed on the auxiliary stack carrier (26) up to this point in time is transferred onto the main stack carrier (14),
**characterised in that** during and/or after step f), at least a portion of the main stack carrier (14) at least partially constituting the top face effects a forward movement (H) substantially opposite the withdrawal movement (R) of the auxiliary stack carrier (26) to enable the partial stack (30a) to be entrained accordingly by this forward movement (H).

2. Method as claimed in claim 1,
**characterised in that** the main stack carrier has a depositing table constituting at least part of its top face which moves relative to the remaining portion of the main stack carriersubatantially opposite the withdrawal movement of the auxiliary stack carrier during and/or after step f).

3. Method as claimed in claim 1,
**characterised in that** the main stack carrier has an endlessly circulating conveyor belt, the top strand of which at least partially constitutes the top face of the main stack carrier and moves substantially opposite the withdrawal movement of the auxiliary stack carrier during and/or after step f).

4. Method as claimed in claim 1,
**characterised in that** substantially the entire main stack carrier (14) moves substantially opposite the withdrawal movement (R) of the auxiliary stack carrier (26) during and/or after step f).

5. Method as claimed in at least one of the preceding claims,
**characterised in that**, during step f), the forward movement (H) of at least the portion of the main stack carrier (14) at least partially constituting the top face substantially opposite the withdrawal movement (R) of the auxiliary stack carrier (26) is not initiated until after the auxiliary stack carrier (26) has effected its withdrawal movement (R) by a pre-definable distance already.

6. Method as claimed in at least one of the preceding claims, whereby, prior to step a), a displaceable receiving element (12), preferably a pallet, is placed on the main stack carrier (14) in order to receive and transport the stack (30).

7. Method as claimed in at least one of the preceding claims, whereby after step d) and prior to step e) or during step e), a displaceable receiving element (12), preferably a pallet, is placed on the main stack carrier (14) in order to receive and transport the stack (30).

8. Method as claimed in at least one of the preceding claims,
**characterised in that** during and/or after step f), at least the portion of the main stack carrier (14) at least partially constituting the top face effects, substantially simultaneously, an upward movement (V) in addition to its forward movement (H) substantially opposite the withdrawal movement (R) of the auxiliary stack carrier (26).

9. Method as claimed in claim 8,
**characterised in that** substantially the entire main stack carrier effects the upward movement.

10. Method as claimed in claim 8 or 9,
**characterised in that** the additional upward movement continues at least until the top face of the main stack carrier reaches approximately the level of the top face of the auxiliary stack carrier.

11. Method as claimed in claim 7 and as well as claim 8 or 9,
**characterised in that** the additional upward movement (V)continues at least until the top face of the receiving element (12) lying on the main stack carrier (14) reaches approximately the level of the top face of the auxiliary stack carrier (26).

12. Method as claimed in at least one of the preceding claims, whereby at least one separator means (24), preferably at least one separator shoe, is introduced above the level of the auxiliary stack carrier (26) between the uppermost flat element of the pre-definable number and the lowermost flat element of the flat elements stacked on top between steps a) and b)once the pre-definable number of flat elements (10) stacked on the main stack carrier (14) has been reached, and is removed from the stacking area (2) after step f), once the auxiliary stack carrier (26) has been completely removed from the stacking area (2),
**characterised in that** after step f), at least the portion of the main stack carrier (14) at least partially constituting the top face effects its forward movement (H) substantially opposite the withdrawal movement (R) of the auxiliary stack carrier (26) whilst the separator means (24) is still disposed in the stacking area.

13. Method as claimed in claim 12,
**characterised in that** after step f), at least the portion of the main stack carrier (14) at least partially constituting the top face effects its forward movement (H) substantially opposite the withdrawal movement (R) of the auxiliary stack carrier (26) at least until the separator means (24) has been removed from the stacking area.

14. Method as claimed in one of claims 8 to 11 as well as claim 12 or 13,
**characterised in that** at least the portion of the main stack carrier (14) at least partially constituting the top face effects the additional upward movement (V).

15. Method as claimed in at least one of the preceding claims, whereby the main stack carrier (14) and/or the auxiliary stack carrier (26) is respectively lowered as a function of the increasing height of the (partial) stack (30; 30a) being formed on it and is raised again in the empty state.

16. Device for forming stacks of flat elements (10) in a stacking area (2), in particular sheets such as sheets of paper for example, whilst conveying the flat elements (10) to the stacking area (2) substantially without interruption, with a main stack carrier (14) on which the flat elements (10) can be stacked and an auxiliary stack carrier (26) which can be moved into the stacking area (2) above the then finished stack (30) made up of the pre-definable number of flat elements (10) on the main stack carrier (14) in order to receive subsequently stacked flat elements (10) once a pre-definable number of flat elements (10) stacked on the main stack carrier (14) has been reached, and the main stack carrier (14) is provided as a means of removing the finished stack (30) and in the empty state can be moved underneath the auxiliary stack carrier (26) disposed in the stacking area (2), and the auxiliary stack carrier (26) can be withdrawn from the stacking area (2) in order to transfer the partial stack (30a) formed on the auxiliary stack carrier (26) up until this point in time onto the main stack carrier (14),
**characterised in that** at least a portion of the main stack carrier (14) at least partially constituting the top face is designed so that it can be moved at least substantially opposite the direction of the withdrawal movement (R) of the auxiliary stack carrier and a control system (40) is provided which controls the movement of at least the portion of the main stack carrier (14) at least partially constituting the top face in its state moved underneath the auxiliary stack carrier (26) so that at least the portion of the main stack carrier (14) at least partially constituting the top face effects a forward movement (H) substantially opposite the withdrawal movement (R) of the auxiliary stack carrier to enable the partial stack (30a) to be entrained accordingly by this forward movement (H) whilst the auxiliary stack carrier (26) is beingwithdrawn from the stacking area (2) and/or after the auxiliary stack carrier (26) has been withdrawn from the stacking area (2).

17. Device as claimed in claim 16,
**characterised in that** the main stack carrier has a depositing table at least partially constituting its top face which can be moved relative to the remaining portion of the main stack carrier at least substantially in the direction opposite the withdrawal movement of the auxiliary stack carrier.

18. Device as claimed in claim 16,
**characterised in that** the main stack carrier has an endlessly circulating conveyor belt, the top strand of which at least partially constitutes the top face of the main stack carrier and moves substantially in the direction opposite the withdrawal movement of the auxiliary stack carrier.

19. Device as claimed in claim 16,
**characterised in that** substantially the entire main stack carrier (14) is mounted so that it can be moved at leastsubstantially opposite the direction of the withdrawal movement (R) of the auxiliary stack carrier (26).

20. Device as claimed in at least one of claims 16 to 19,
**characterised in that** the control system (40) does not initiate the forward movement (H) of at least the portion of the main stack carrier (14) at least partially constituting the top face substantially opposite the withdrawal movement (R) of the auxiliary stack carrier (26) until after the auxiliary stack carrier (26) has effected its withdrawal movement (R) by a pre-definable distance already.

21. Device as claimed in at least one of claims 16 to 20, whereby the main stack carrier (14) is designed so that a displaceable receiving element (12), preferably a pallet, for receiving and transporting the stack (30) can be placed on its top face.

22. Device as claimed in at least one of claims 16 to 21,
**characterised in that** at least the portion of the main stack carrier (14) at least partially constituting the top face is designed so that it can be moved upwards and the control system (40) controls the upward movement (V) of at least the portion of the main stack carrier (14) at least partially constituting the top face so that its upward movement (V) takes place substantially simultaneously with the forward movement (H) substantially opposite the withdrawal movement (R) of the auxiliary stack carrier (26).

23. Device as claimed in claim 22,
**characterised in that** substantially the entire main stack carrier is mounted so that it can be moved upwards.

24. Device as claimed in claim 22 or 23,
**characterised in that** the control system controls the upward movement so that it continues at least until the top face of the main stack carrier reaches approximately the level of the top face of the auxiliary stack carrier.

25. Device as claimed in claim 21 as well as claim 22 or 23,
**characterised in that** the control system (40) controls the upward movement (V) so that it continues at least until the top face of the receiving element (12) lying on the main stack carrier (14) reaches approximately the level of the top face of the auxiliary stack carrier (26).

26. Device as claimed in at least one of claims 16 to 25, with at least one separator means (24), preferably at least one separator shoe, which can be inserted above the level of the auxiliary stack carrier (26) between the uppermost flat element of the pre-definable number and the lowermost flat element of the flat elements stacked on top once the pre-definable number of flat elements (10) stacked on the main stack carrier (14) has been reached, and which can be removed from the stacking area (2) again once the auxiliary stack carrier (26) has been completely removed from the stacking area (2),
**characterised in that** the control system (40) controls the movement of at least the portion of the main stack carrier (14) at least partially constituting the top face so that it effects its forward movement (H) substantially opposite the withdrawal movement (R) of the auxiliary stack carrier (26) whilst the separator means (24) is still disposed in the stacking area (2).

27. Device as claimed in claim 26,
**characterised in that** the control system (40) controls the movement of at least the portion of the main stack carrier (14) at least partially constituting the top face so that it effects its forward movement (H) substantially opposite the withdrawal movement (R) of the auxiliary stack carrier (26) at least until the separator means (24) has been removed from the stacking area (2).

28. Device as claimed in at least one of claims 16 to 27, whereby the main stack carrier (14) is mounted on a frame (80) so that it can be moved upwards and downwards, preferably approximately in the vertical direction.

29. Device as claimed in claim 28,
**characterised in that** the control system (40) controls the upward and downward movement of the main stack carrier (14) so that the main stack carrier (14) is lowered as a function of the increasing height of the stack (30) formed on it and is raised again in the empty state.

30. Device as claimed in at least one of claims 16 to 29, whereby the auxiliary stack carrier (26) is mounted on a frame (80) so that it can be moved both into the stacking area and withdrawn from it and can be moved upwards and downwards, preferably approximately in the vertical direction.

31. Device as claimed in claim 30,
**characterised in that** the control system (40) controls the upward and downward movement of the auxiliary stack carrier (26) so that the auxiliary stack carrier (26) is lowered as a function of the increasing height of the partial stack (30a) being formed on it in its position moved into the stacking area (2) and is raised again in the empty state in its position withdrawn from the stacking area (2).

32. Device as claimed in one of claims 22 to 25 and optionally at least one of claims 16 to 21 and 26 to 31, **characterised in that** the control system (40) controls the upward movement (V) substantially simultaneously with the forward movement (H) substantially opposite the withdrawal movement (R) of the auxiliary stack carrier (26).

33. Device as claimed in claim 32,
**characterised in that** a first drive means (62, 68) is provided for the forward movement (H) substantially opposite the withdrawal movement (R) of the auxiliary stack carrier (26) and a second drive means (56) is provided for the upward movement (V), and the control system (40) activates the first and second drive means (62, 68, 56).

34. Device as claimed in claim 32,
**characterised in that** the control system has at least one sliding guide for mechanically guiding at least the portion of the main stack carrier at least partially constituting the top face.

## Revendications

1. Procédé pour la formation de piles de pièces plates (10), en particulier de feuilles telles que, par exemple, des feuilles de papier, dans une zone d'empilage (2) par un transport sensiblement ininterrompu des pièces plates (10) vers la zone d'empilage (2), comprenant les étapes suivantes :
a. empiler des pièces plates (10) sur un support d'empilage principal (14),
b. une fois atteint un nombre prédéterminable de pièces plates (10) empilées sur le support d'empilage principal (14), amener un support d'empilage auxiliaire (26) dans la zone d'empilage (2) au-dessus de la pile (30) terminée alors formée par le nombre prédéterminable de pièces plates (10),
c. empiler les pièces plates (10) suivantes sur le support d'empilage auxiliaire (26),
d. extraire la pile (30) finie du support d'empilage principal (14),
e. amener le support d'empilage principal (14) alors vide sous le support d'empilage auxiliaire (26), et
f. retirer le support d'empilage auxiliaire (26) de la zone d'empilage (2) pour ainsi transférer sur le support d'empilage principal (14) la pile partielle (30a) formée jusqu'alors sur le support d'empilage auxiliaire (26),
**caractérisé en ce que**, pendant et/ou après l'étape f), au moins une partie du support d'empilage principal (14) formant au moins partiellement la face supérieure exécute un mouvement d'avance (H) dans une direction sensiblement opposée au mouvement de retrait (R) du support d'empilage auxiliaire (26) pour pouvoir entraîner la pile partielle (30a), de manière correspondante, par ce mouvement d'avance (H).

2. Procédé selon la revendication 1,
**caractérisé en ce que** le support d'empilage principal présente une table de dépose formant au moins partiellement sa face supérieure, qui se déplace, pendant et/ou après l'étape f), par rapport à la partie restante du support d'empilage principal dans une direction sensiblement opposée au mouvement de retrait du support d'empilage auxiliaire.

3. Procédé selon la revendication 1,
**caractérisé en ce que** le support d'empilage principal présente une bande transporteuse circulant sans fin dont le brin supérieur forme au moins partiellement la face supérieure du support d'empilage principal et se déplace, pendant et/ou après l'étape f), dans une direction sensiblement opposée au mouvement de retrait du support d'empilage auxiliaire.

4. Procédé selon la revendication 1,
**caractérisé en ce que**, pendant et/ou après l'étape f), sensiblement l'intégralité du support d'empilage principal (14) est déplacé dans une direction sensiblement opposée au mouvement de retrait (R) du support d'empilage auxiliaire (26).

5. Procédé selon au moins l'une des revendications précédentes,
**caractérisé en ce que**, lors de l'étape f), le mouvement d'avance (H), sensiblement opposé au mouvement de retrait (R) du support d'empilage auxiliaire (26), d'au moins la partie du support d'empilage principal (14) formant au moins partiellement la face supérieure, n'est initié qu'une fois que le support d'empilage auxiliaire (26) a déjà exécuté son mouvement de retrait (R) d'une distance prédéterminable.

6. Procédé selon au moins l'une des revendications précédentes,
dans lequel, avant l'étape a), est posé sur le support d'empilage principal (14) un élément de réception mobile (12), de préférence une palette, pour la réception et le transport de la pile (30).

7. Procédé selon au moins l'une des revendications précédentes,
dans lequel, après l'étape d) et avant l'étape e) ou lors de l'étape e), est posé sur le support d'empilage principal (14) un élément de réception mobile (12), de préférence une palette, pour la réception et le transport de la pile (30).

8. Procédé selon au moins l'une des revendications précédentes,
**caractérisé en ce que**, pendant et/ou après l'étape f), au moins la partie du support d'empilage principal (14) formant au moins partiellement la face supérieure exécute, outre son mouvement d'avance (H) sensiblement opposé au mouvement de retrait (R) du support d'empilage auxiliaire (26), un mouvement ascendant (V) de manière sensiblement simultanée.

9. Procédé selon la revendication 8,
**caractérisé en ce que** sensiblement l'intégralité du support d'empilage principal (14) exécute le mouvement ascendant.

10. Procédé selon la revendication 8 ou 9,
**caractérisé en ce que** le mouvement ascendant supplémentaire s'effectue au moins jusqu'à ce que la face supérieure du support d'empilage principal atteigne sensiblement le niveau de la face supérieure du support d'empilage auxiliaire.

11. Procédé selon la revendication 7, ainsi que selon la revendication 8 ou 9,
**caractérisé en ce que** le mouvement ascendant supplémentaire (V) s'effectue au moins jusqu'à ce que la face supérieure de l'élément de réception (12) situé sur le support d'empilage principal (14) atteigne sensiblement le niveau de la face supérieure du support d'empilage auxiliaire (26).

12. Procédé selon au moins l'une des revendications précédentes,
dans lequel au moins un moyen de séparation (24), de préférence au moins un sabot de séparation, est introduit, entre les étapes a) et b), une fois atteint le nombre prédéterminable de pièces plates (10) empilées sur le support d'empilage principal (14), au-dessus du niveau du support d'empilage auxiliaire (26) entre la pièce plate la plus supérieure du nombre prédéterminable et la pièce plate la plus inférieure des pièces plates empilées par-dessus, et après l'étape f), une fois le support d'empilage auxiliaire (26) complètement extrait de la zone d'empilage (2), est retiré de la zone d'empilage (2),
**caractérisé en ce qu'**après l'étape f), au moins la partie du support d'empilage principal (14) formant au moins partiellement la face supérieure exécute son mouvement d'avance (H) sensiblement opposé au mouvement de retrait (R) du support d'empilage auxiliaire (26) alors que le moyen de séparation (24) se trouve encore dans la zone d'empilage.

13. Procédé selon la revendication 12,
**caractérisé en ce qu'**après l'étape f), au moins la partie du support d'empilage principal (14) formant au moins partiellement la face supérieure exécute son mouvement d'avance (H) sensiblement opposé au mouvement de retrait (R) du support d'empilage auxiliaire (26), au moins jusqu'à ce que le moyen de séparation (24) ait été retiré de la zone d'empilage.

14. Procédé selon l'une des revendications 8 à 11, ainsi que selon la revendication 12 ou 13,
**caractérisé en ce qu'**au moins la partie du support d'empilage principal (14) formant au moins partiellement la face supérieure exécute le mouvement ascendant supplémentaire (V).

15. Procédé selon au moins l'une des revendications précédentes,
dans lequel le support d'empilage principal (14) et/ou le support d'empilage auxiliaire (26) sont respectivement abaissés en fonction de la hauteur croissante de la pile (partielle) (30 ; 30a) en formation sur celui-ci et, à l'état vide, sont de nouveau relevés.

16. Dispositif pour la formation de piles de pièces plates (10), en particulier de feuilles telles que, par exemple, des feuilles de papier, dans une zone d'empilage (2) par un transport sensiblement ininterrompu des pièces plates (10) vers la zone d'empilage (2), comprenant un support d'empilage principal (14) sur lequel peuvent être empilées les pièces plates (10), et un support d'empilage auxiliaire (26) qui, une fois atteint un nombre prédéterminable de pièces plates (10) empilées sur le support d'empilage principal (14), peut être amené dans la zone d'empilage (2) au-dessus de la pile (30) terminée formée par le nombre prédéterminable de pièces plates (10) sur le support d'empilage principal (14), pour recevoir en empilage les pièces plates (10) suivantes, le support d'empilage principal (14) étant prévu pour l'enlèvement de la pile (30) finie et pouvant, à l'état vide, être amené sous le support d'empilage auxiliaire (26) se trouvant dans la zone d'empilage (2), et le support d'empilage auxiliaire (26) pouvant être retiré de la zone d'empilage (2) pour le transfert, sur le support d'empilage principal (14), de la pile partielle (30a) formée jusqu'alors sur le support d'empilage auxiliaire (26),
**caractérisé en ce qu'**au moins une partie du support d'empilage principal (14) formant au moins partiellement la face supérieure est conçue mobile au moins dans une direction au moins sensiblement opposée à la direction du mouvement de retrait (R) du support d'empilage auxiliaire, et **en ce qu'**est prévu un dispositif de commande (40) qui commande le mouvement d'au moins la partie du support d'empilage principal (14) formant au moins partiellement la face supérieure dans son état transféré sous le support d'empilage auxiliaire (26) de telle sorte qu'au moins la partie du support d'empilage principal (14) formant au moins partiellement la face supérieure exécute un mouvement d'avance (H) dans une direction sensiblement opposée au mouvement de retrait (R) du support d'empilage auxiliaire pour pouvoir entraîner la pile partielle (30a) de manière correspondante par ce mouvement d'avance (H), pendant que le support d'empilage auxiliaire (26) est retiré de la zone d'empilage (2) et/ou une fois que le support d'empilage auxiliaire (26) a été retiré de la zone d'empilage (2).

17. Dispositif selon la revendication 16,
**caractérisé en ce que** le support d'empilage principal présente une table de dépose formant au moins partiellement sa face supérieure, qui est déplaçable par rapport à la partie restante du support d'empilage principal au moins dans une direction sensiblement opposée à la direction du mouvement de retrait du support d'empilage auxiliaire.

18. Dispositif selon la revendication 16,
**caractérisé en ce que** le support d'empilage principal présente une bande transporteuse circulant sans fin dont le brin supérieur forme au moins partiellement la face supérieure du support d'empilage principal et se déplace dans une direction sensiblement opposée au mouvement de retrait du support d'empilage auxiliaire.

19. Dispositif selon la revendication 16,
**caractérisé en ce que** sensiblement l'intégralité du support d'empilage principal (14) est déplacé au moins dans une direction sensiblement opposée à la direction du mouvement de retrait (R) du support d'empilage auxiliaire (26).

20. Dispositif selon au moins l'une des revendications 16 à 19,
**caractérisé en ce que** le dispositif de commande (40) ne déclenche le mouvement d'avance (H), sensiblement opposé au mouvement de retrait (12) du support d'empilage auxiliaire (26), d'au moins la partie du support d'empilage principal (14) formant au moins partiellement la face supérieure qu'une fois que le support d'empilage auxiliaire (26) a déjà effectué son mouvement de retrait (R) d'une distance prédéterminable.

21. Dispositif selon au moins l'une des revendications 16 à 20,
dans lequel le support d'empilage principal (14) est conçu, sur sa face supérieure, pour la pose d'un élément de réception (12) mobile, de préférence une palette, en vue de la réception et du transport de la pile (30).

22. Dispositif selon au moins l'une des revendications 16 à 21,
**caractérisé en ce qu'**au moins la partie du support d'empilage principal (14) formant au moins partiellement la face supérieure est conçue mobile vers le haut et **en ce que** le dispositif de commande (40) commande le mouvement ascendant (V) d'au moins la partie du support d'empilage principal (14) formant au moins partiellement la face supérieure de telle sorte que son mouvement ascendant (V) s'effectue de manière sensiblement simultanée avec le mouvement d'avance (H) sensiblement opposé au mouvement de retrait (R) du support d'empilage auxiliaire (26).

23. Dispositif selon la revendication 22,
**caractérisé en ce que** sensiblement l'intégralité du support d'empilage principal est monté mobile vers le haut.

24. Dispositif selon la revendication 22 ou 23,
**caractérisé en ce que** le dispositif de commande commande le mouvement ascendant de façon que celui-ci s'effectue au moins jusqu'à ce que la face supérieure du support d'empilage principal atteigne sensiblement le niveau de la face supérieure du support d'empilage auxiliaire.

25. Dispositif selon la revendication 21, ainsi que selon la revendication 22 ou 23, **caractérisé en ce que** le dispositif de commande (40) commande le mouvement ascendant (V) de façon que celui-ci s'effectue au moins jusqu'à ce que la face supérieure de l'élément de réception (12) situé sur le support d'empilage principal (14) atteigne sensiblement le niveau de la face supérieure du support d'empilage auxiliaire (26).

26. Dispositif selon au moins l'une des revendications 16 à 25, comprenant au moins un moyen de séparation (24), de préférence au moins un sabot de séparation qui, une fois atteint le nombre prédéterminable de pièces plates (10) empilées sur le support d'empilage principal (14), peut être introduit au-dessus du niveau du support d'empilage auxiliaire (26) entre la pièce plate la plus supérieure du nombre prédéterminable et la pièce plate la plus inférieure des pièces plates empilées par-dessus, et une fois le support d'empilage auxiliaire (26) complètement retiré de la zone d'empilage (2), peut, de nouveau, être retiré de la zone d'empilage (2),
**caractérisé en ce que** le dispositif de commande (40) commande le mouvement d'au moins la partie du support d'empilage principal (14) formant au moins partiellement la face supérieure de telle sorte que celui-ci exécute son mouvement d'avance (H) sensiblement opposé au mouvement de retrait (R) du support d'empilage auxiliaire (26), alors que le moyen de séparation (24) se trouve encore dans la zone d'empilage (2).

27. Dispositif selon la revendication 26,
**caractérisé en ce que** le dispositif de commande (40) commande le mouvement d'au moins la partie du support d'empilage principal (14) formant au moins partiellement la face supérieure de telle sorte que celui-ci exécute son mouvement d'avance (H) sensiblement opposé au mouvement de retrait (R) du support d'empilage auxiliaire (26) au moins jusqu'à ce que le moyen de séparation (24) ait été retiré de la zone d'empilage (2).

28. Dispositif selon au moins l'une des revendications 16 à 27, dans lequel le support d'empilage principal (14) est monté sur un bâti (80) de façon mobile vers le haut et vers le bas, de préférence sensiblement verticalement.

29. Dispositif selon la revendication 28,
**caractérisé en ce que** le dispositif de commande (40) commande le mouvement ascendant et descendant du support d'empilage principal (14) de façon telle que le support d'empilage principal (14) est abaissé en fonction de la hauteur croissante de la pile (30) se formant sur celui-ci et de nouveau relevé à l'état vide.

30. Dispositif selon au moins l'une des revendications 16 à 29, dans lequel le support d'empilage auxiliaire (26) est monté sur un bâti (80) de manière à pouvoir être aussi bien engagé dans la zone d'empilage (2) et dégagé hors de celle-ci, que mobile vers le haut et vers le bas, de préférence sensiblement verticalement.

31. Dispositif selon la revendication 30,
**caractérisé en ce que** le dispositif de commande (40) commande le mouvement ascendant et descendant du support d'empilage auxiliaire (26) de telle sorte que le support d'empilage auxiliaire (26), dans sa position engagée dans la zone d'empilage (2), est abaissé en fonction de la hauteur croissante de la pile partielle (30a) en formation sur celui-ci et, dans sa position dégagée de la zone d'empilage (2) est de nouveau relevé à l'état vide.

32. Dispositif selon l'une des revendications 22 à 25 ainsi que, le cas échéant, au moins l'une des revendications 16 à 21 et 26 à 31,
**caractérisé en ce que** le dispositif de commande (40) commande le mouvement ascendant (V) de manière sensiblement simultanée avec le mouvement d'avance (H) sensiblement opposé au mouvement de retrait (R) du support d'empilage auxiliaire (26).

33. Dispositif selon la revendication 32, **caractérisé en ce que** sont prévus pour le mouvement d'avance (H) sensiblement opposé au mouvement de retrait (R) du support d'empilage auxiliaire (26) un premier moyen d'entraînement (62, 68) et pour le mouvement ascendant (V) un second moyen d'entraînement (56), et **en ce que** le dispositif de commande (40) commande les premier et second moyens d'entraînement (62, 68, 56).

34. Dispositif selon la revendication 32,
**caractérisé en ce que** le dispositif de commande présente au moins un guidage à coulisse pour le guidage mécanique d'au moins la partie du support d'empilage principal formant au moins partiellement la face supérieure.
